# FASCICULE DE BREVET EUROPEEN

(11) **EP 3 059 641 B1**
(45) Date de publication et mention de la délivrance du brevet: **11.08.2021**
(21) Numéro de dépôt: 16153576.0
(22) Date de dépôt: 01.02.2016
(51) Int. Cl.: G04B 15/14, G04B 17/04

(54) **OSCILLATEUR AVEC UN ECHAPPEMENT A DETENTE**
OSZILLATOR MIT EINER CHRONOMETERHEMMUNG
OSCILLATOR WITH A DETENT ESCAPEMENT

(30) Priorité: 20.02.2015 EP 15155874
(43) Date de publication de la demande: 24.08.2016
(73) Titulaire: Nivarox-FAR S.A., 2400 Le Locle (CH)
(72) Inventeur: Cusin, Pierre, 1423 Villars-Burquin (CH)
(74) Mandataire: Collé, Emmanuel

(56) Documents cités:
- EP-A1- 2 104 008
- EP-A2- 2 037 335
- WO-A1-2011/120180
- WO-A1-2012/010408
- US-A1- 2012 063 273
- US-A1- 2012 218 870

## Description

### Domaine de l'invention

L'invention se rapporte à un oscillateur comportant un résonateur du type inertie - élasticité coopérant avec un échappement à détente.

### Arrière-plan de l'invention

Les systèmes d'échappement à détente sont connus pour avoir apporté une grande précision aux chronomètres de marine au 18^{e} siècle en offrant une impulsion directe et une faible sensibilité aux frottements. Toutefois, ils se sont révélés particulièrement difficiles à régler et sensibles aux chocs. Certains chronomètres de marine ont ainsi été montés sous vide, dans du sable ou encore sur des suspensions à cardan pour éviter toute transmission de chocs induisant du galop, c'est-à-dire le passage accidentel de deux dents de la roue d'échappement au lieu d'une, propre à dérégler la marche de la pièce d'horlogerie. Ainsi, entre la sensibilité aux chocs et l'encombrement de tels montages, il est actuellement inenvisageable de mettre en œuvre un système fiable d'échappement à détente dans une montre-bracelet.

US 2012/063273 A1 décrit un oscillateur comportant un résonateur du type inertie - élasticité coopérant avec un échappement à détente comprenant une détente coopérant avec une roue d'échappement, dans lequel la détente comprend un corps muni d'une levée de repos coopérant avec la roue d'échappement, un guidage flexible formant un axe de pivotement virtuel de ladite détente et un ressort de dégagement coopérant avec

une butée formée à une extrémité du corps de la détente et dans lequel l'organe d'inertie est muni d'une levée d'impulsion coopérant avec la roue d'échappement et d'une levée de dégagement coopérant avec le ressort de dégagement.

WO 2012/010408 A1 décrit un résonateur qui est monobloc et qui comporte un organe d'inertie et un premier guidage flexible formant l'élasticité et un axe de pivotement virtuel dudit résonateur.

EP 2 104 008 A1, US 2012/218870 A1, WO 2011 /120180 A1 et EP 2 037 335 A2 décrivent des organes régulateurs comprenant des composants monoblocs et/ou des lames flexibles.

### Résumé de l'invention

Le but de la présente invention est de pallier tout ou partie les inconvénients cités précédemment en proposant un oscillateur comportant un résonateur du type inertie - élasticité coopérant avec un échappement à détente qui soit fiable, compact, exempt de galop et dont le positionnement des organes entre eux est très précis.

A cet effet, l'invention se rapporte à un oscillateur comportant un résonateur du type inertie - élasticité coopérant avec un échappement à détente comprenant une détente coopérant avec une roue d'échappement caractérisé en ce que le résonateur est monobloc et comporte un organe d'inertie et un premier guidage flexible formant l'élasticité du résonateur et un axe de pivotement virtuel du résonateur, en ce que la détente est également monobloc et comprend un corps formant une levée de repos coopérant avec la roue d'échappement, un deuxième guidage flexible formant un axe de pivotement virtuel de la détente et un ressort de dégagement coopérant avec une butée formée à une extrémité du corps de la détente et en ce que l'organe d'inertie forme une levée d'impulsion coopérant avec la roue d'échappement et une levée de dégagement coopérant avec le ressort de dégagement.

Avantageusement selon l'invention, on comprend donc que l'oscillateur comporte très peu de pièces à monter car elles sont majoritairement monoblocs ce qui permet en outre que les éléments des pièces soient déjà parfaitement référencés les uns par rapport aux autres. De plus, l'oscillateur est très compact grâce à l'utilisation de guidages flexibles qui diminue l'épaisseur nécessaire en s'exonérant de l'utilisation de pivots et induit intrinsèquement l'élimination du galop. En outre, l'oscillateur selon l'invention permet avantageusement d'augmenter la fréquence du résonateur sans diminuer le rendement global de l'oscillateur en comparaison d'un oscillateur utilisant un échappement à ancre suisse. Par conséquent, l'oscillateur selon l'invention est suffisant compact et fiable pour envisager son application à une montre-bracelet.

Conformément à d'autres variantes avantageuses de l'invention :
- le résonateur monobloc est formé dans des premier et deuxième niveaux solidaires, le premier niveau comportant l'organe d'inertie muni de la levée d'impulsion et le deuxième niveau comprenant le premier guidage flexible et la levée de dégagement ;
- selon un premier mode de réalisation, l'organe d'inertie est formé par un anneau, la surface périphérique dudit anneau comportant la levée d'impulsion ;
- le premier guidage flexible comporte au moins un moyen d'ancrage solidaire, à l'aide de moyens flexibles, de deux arcs liés par une traverse, lesdits moyens flexibles étant agencés pour former ledit axe de pivotement virtuel du résonateur au centre de la traverse ;
- les moyens flexibles comportent au moins une base reliant respectivement chacun des deux arcs et ledit au moins un moyen d'ancrage, par au moins une lame flexible ;
- selon un deuxième mode de réalisation, l'organe d'inertie est formé par deux secteurs raccordés par une poutre, la surface périphérique d'un des secteurs comportant la levée d'impulsion ;
- le premier guidage flexible comporte au moins un moyen d'ancrage solidaire, à l'aide de moyens flexibles, de deux arcs liés par une traverse, lesdits moyens flexibles étant agencés pour former ledit axe de pivotement virtuel du résonateur au centre de la traverse ;
- les moyens flexibles comportent au moins une base reliant respectivement chacun des deux arcs et ledit au moins un moyen d'ancrage, par au moins une lame flexible ;
- selon les deux modes de réalisation, le premier guidage flexible comporte en outre au moins une butée agencée pour entrer en contact avec ledit au moins un ancrage afin de limiter l'amplitude du résonateur ;
- la détente monobloc est formée dans des premier et deuxième plans solidaires, le premier plan comportant le corps dont une surface latérale comprend la levée de repos et le deuxième plan comportant le deuxième guidage flexible, le ressort de dégagement et la butée ;
- le deuxième guidage flexible comporte au moins deux moyens de fixation solidaires, à l'aide de moyens flexibles, à une embase, lesdits moyens flexibles étant agencés pour former ledit axe de pivotement virtuel de ladite détente au centre de l'embase ;
- les moyens flexibles du deuxième guidage flexible comportent au moins une lame flexible ;
- le ressort de dégagement est solidaire de l'embase et coopère avec la butée afin de laisser libre le corps de la détente selon un premier sens de rotation du résonateur et de rendre solidaire en mouvement la détente selon un deuxième sens de rotation du résonateur par contact avec la levée de dégagement du résonateur ;
- le résonateur monobloc et la détente monobloc sont formés dans deux plaques uniques solidarisées afin de former un ensemble
   oscillateur monobloc dont le résonateur et la détente sont idéalement référencés l'un par rapport à l'autre ;
- une des deux plaques comporte un palier pour recevoir la roue d'échappement afin que cette dernière soit idéalement référencée par rapport à l'ensemble oscillateur monobloc ;
- une des deux plaques comporte au moins deux moyens de fixation agencés pour attacher l'oscillateur sur une platine ;
- l'oscillateur comporte en outre des moyens anti-dégagements agencés pour limiter l'amplitude des mouvements de la détente ;
- l'oscillateur comporte en outre des moyens de précontrainte agencés pour mettre sous contrainte le deuxième guidage flexible même lorsque la détente est en position de repos.

### Description sommaire des dessins

D'autres particularités et avantages ressortiront clairement de la description qui en est faite ci-après, à titre indicatif et nullement limitatif, en référence aux dessins annexés, dans lesquels :
- la figure 1 est une représentation en perspective d'un premier mode de réalisation d'un oscillateur selon l'invention ;
- la figure 2 est une représentation retournée de la figure 1 ;
- la figure 3 est une représentation de face d'un premier mode de réalisation d'un oscillateur selon l'invention à une amplitude maximale ;
- la figure 4 est une représentation partielle de la figure 2 ;
- la figure 5 est une représentation partielle de la figure 2 centrée sur un moyen d'ancrage ;
- la figure 6 est une représentation partielle de la figure 2 centrée sur la zone d'interaction entre le résonateur et la détente ;
- la figure 7 est une représentation en perspective d'un deuxième mode de réalisation d'un oscillateur selon l'invention ;
- la figure 8 est une représentation retournée de la figure 7 ;
- la figure 9 est une représentation partielle de la figure 8 ;
- la figure 10 est une représentation d'un deuxième mode de réalisation de résonateur selon l'invention ;
- la figure 11 est une représentation partielle de la figure 9 centrée sur la détente.

### Description détaillée des modes de réalisation préférés

L'invention se rapporte à un oscillateur pour une pièce d'horlogerie, c'est-à-dire un résonateur couplé avec un système de distribution et d'entretien comme, par exemple, un système d'échappement. Selon l'invention, l'oscillateur comporte un résonateur du type inertie - élasticité qui coopère avec un échappement à détente. Ce dernier comprend une détente qui coopère avec une roue d'échappement.

Avantageusement selon l'invention, le résonateur est monobloc. Le résonateur comporte ainsi, d'un seul tenant, un organe d'inertie et un premier guidage flexible. Ce dernier forme l'élasticité du résonateur et un axe de pivotement virtuel du résonateur qui évite d'avoir à utiliser les habituels paliers et pivot. Toutefois, en contrepartie, l'amplitude du résonateur est limitée aux débattements maximaux du premier guidage flexible. Cette limitation des débattements rend néanmoins intrinsèquement impossible le galop du résonateur ce qui résout par construction le problème principal qui pénalise habituellement les systèmes d'échappement à détente.

En outre, la détente est également monobloc selon l'invention. Elle comprend ainsi, d'un seul tenant, un corps, un deuxième guidage flexible et un ressort de dégagement coopérant avec une butée formée à une extrémité du corps de la détente. Cet ensemble est habituellement très difficile à régler et l'aspect monobloc selon l'invention est avantageux en termes de précision de positionnement de l'ensemble.

Le corps de la détente est muni d'une levée de repos en une seule pièce qui coopère avec la roue d'échappement ce qui évite l'utilisation d'une cheville additionnelle et un contact avec la roue d'échappement dans un autre plan que le corps de la détente. Selon l'invention, le deuxième guidage flexible forme un axe de pivotement virtuel de la détente. Comme pour le premier guidage flexible, le deuxième guidage flexible évite d'avoir à utiliser les habituels paliers et pivot. Enfin, le ressort de dégagement coopère avec une butée formée à une extrémité du corps de la détente.

Afin d'encore améliorer la compacité, l'organe d'inertie est directement muni d'une levée d'impulsion, c'est-à-dire que la levée d'impulsion est monobloc avec l'organe d'inertie. De plus, la levée d'impulsion coopère directement avec la roue d'échappement. On comprend donc qu'aucune pièce intermédiaire n'est utilisée entre l'organe d'inertie et la roue d'échappement rendant encore plus directe l'impulsion qu'un système d'échappement à détente habituel.

Enfin, l'organe d'inertie est également directement muni d'une levée de dégagement, c'est-à-dire que la levée de dégagement est également monobloc avec l'organe d'inertie. De plus, la levée de dégagement coopère directement avec le ressort de dégagement. De manière similaire à la levée d'impulsion, on comprend donc qu'aucune pièce intermédiaire n'est utilisée entre l'organe d'inertie et la ressort de dégagement rendant plus compact et encore plus direct le dégagement par rapport à un système d'échappement à détente habituel.

Avantageusement selon l'invention, le résonateur monobloc est formé dans des premier et deuxième niveaux solidaires et la détente monobloc est formée dans des premier et deuxième plans solidaires, les premier et deuxième niveaux étant respectivement coplanaires ou décalés par rapport aux premier et deuxième plans. On comprend que l'épaisseur de l'ensemble résultant peut être drastiquement diminuée par rapport à un oscillateur utilisant un résonateur balancier - spiral habituel coopérant avec un système d'échappement à détente habituel.

Avantageusement selon l'invention, on comprend donc que le résonateur monobloc et la détente monobloc peuvent être formés dans deux plaques uniques solidarisées afin de former un ensemble oscillateur monobloc dont le résonateur et la détente sont idéalement référencés l'un par rapport à l'autre. Il en ressort alors immédiatement l'avantage d'un ensemble parfaitement référencé qui est monté d'un seul tenant dans le mouvement horloger sans précaution particulière ou réglage fin à respecter.

Cet ensemble oscillateur monobloc pourrait, par exemple, être réalisé à partir de plaques solidarisées à base de silicium comme typiquement un substrat silicium sur isolant (connu sous l'abréviation anglaise « S.O.I. »). Toutefois, tous matériaux qui peuvent être solidarisés et pouvant être gravés postérieurement face à face, comme un substrat silicium sur isolant, peuvent être utilisés.

Afin de mieux expliquer les avantages de l'invention, deux modes de réalisation sont présentés aux figures 1 à 11. Selon le premier mode de réalisation de l'invention illustré aux figures 1 à 6, l'oscillateur 1 comporte un ensemble 3 oscillateur monobloc formé d'un seul tenant d'un résonateur 5 monobloc et d'une détente 7 monobloc et, uniquement, dans des première et deuxième plaques 2, 4 solidarisées. De plus, l'oscillateur 1 comporte une roue d'échappement 9 qui est rapportée dans une ouverture 6 de la deuxième plaque 4.

Le résonateur 5 monobloc est formé dans des premier et deuxième niveaux solidaires, le premier niveau comportant l'organe d'inertie 11 muni de la levée 12 d'impulsion et le deuxième niveau comprenant le premier guidage 13 flexible et la levée 14 de dégagement. Comme visible aux figures 1, 2 et 4, la levée d'impulsion 12 est en une seule pièce au niveau de la surface périphérique l'organe d'inertie 11 formé par un anneau.

Le premier guidage 13 flexible comporte au moins un moyen d'ancrage 16 solidaire, à l'aide de moyens flexibles 15, de deux arcs 17, 18 liés par une traverse 19, lesdits moyens flexibles 15 étant agencés pour former un axe A₁ de pivotement virtuel du résonateur 5 au centre de la traverse 19.

De plus, les moyens flexibles 15 comportent au moins une base 20, 20' reliant respectivement chacun des deux arcs 17, 18 et ledit au moins un moyen d'ancrage 16, par au moins une lame flexible 21, 21', 22, 22', 23, 23', 24, 24'. Dans le premier mode de réalisation, on remarque qu'un seul moyen d'ancrage 16, mieux visible à la figure 5, est utilisé. Le moyen d'ancrage 16, solidaire de la deuxième plaque 4, est raccordé aux lames flexibles 21, 22 par un treillage 25. On remarque, comme visible à la figure 2, que les lames flexibles 21', 22' sont raccordées à l'organe d'inertie 11 et non à un point fixe des plaques 2, 4. Enfin, comme illustré aux figures 2, 3 et 4, le premier guidage 13 flexible comporte en outre au moins une butée 26, 27 agencée pour entrer en contact avec ledit au moins un ancrage 16 afin de limiter l'amplitude du résonateur 5.

Un exemple de débattement maximal du premier guidage 13 flexible est représenté à la figure 3. Dans cette position extrême de l'amplitude du résonateur 5, les lames flexibles 21 - 23, les lames flexibles 21' - 23', l'ancrage 16 et la butée 26, ainsi que le bord 28 et la butée 27, entrent en contact afin d'offrir, au résonateur 5, un angle maximal sécurisé de sensiblement 80° à l'organe d'inertie 11. En effet, dans l'autre sens de rotation, on comprend que l'autre position extrême de l'amplitude du résonateur 5, les lames flexibles 22 - 24, les lames flexibles 22' - 24', l'ancrage 16 et la butée 27, ainsi que le bord 28' et la butée 26, entrent en contact. L'amplitude maximale de l'organe d'inertie 11 selon le premier mode de réalisation est donc sensiblement égale à 160°.

Avantageusement selon l'invention, la détente 7 monobloc est formée dans des premier et deuxième plans solidaires, le premier plan comportant le corps 33 dont une surface latérale comprend la levée 34 de repos et le deuxième plan comportant le deuxième guidage 35 flexible, le ressort de dégagement 37 et la butée 36.

Comme visible aux figures 2 et 4, le deuxième guidage 35 flexible comporte au moins deux moyens de fixation 38, 40 solidaires, à l'aide de moyens flexibles 39, à une embase 41, lesdits moyens flexibles 39 étant agencés pour former un axe A₂ de pivotement virtuel de la détente 7 au centre de l'embase 41. Dans le premier mode de réalisation, les moyens flexibles 39 comportent au moins une lame flexible 42, 44, respectivement entre les moyens de fixation 38, 40 et l'embase 41.

Comme mieux visible aux figures 4 et 6, le ressort de dégagement 37 est également solidaire de l'embase 41 et coopère avec la butée 36 selon des géométries complémentaires afin de laisser libre le corps 33 de la détente 7 selon un premier sens de rotation du résonateur 5 et de rendre solidaire en mouvement la détente 7 selon un deuxième sens de rotation du résonateur 5 par contact avec la levée 14 de dégagement du résonateur 5.

Plus précisément, selon le sens S₁ de rotation de l'organe d'inertie 11 comme visible à la figure 6, la levée 14 va buter contre l'extrémité en L du ressort 37 de dégagement sans entraîner la butée 36 et, incidemment, en laissant libre le corps 33 de la détente 7. Par contre, selon le sens S₂ de rotation de l'organe d'inertie 11, opposé au sens S₁, la levée 14 va buter contre l'extrémité en L du ressort 37 de dégagement et pousser ladite extrémité en L dans l'encoche en U de la butée 36 pour entraîner cette dernière et, incidemment, faire pivoter le corps 33 de la détente 7.

Comme visible aux figures 2 et 3, une des deux plaques 2, 4 peut comporter un palier 45 pour recevoir la roue 9 d'échappement afin que cette dernière soit idéalement référencée par rapport à l'ensemble 3 oscillateur monobloc.

Selon un deuxième mode de réalisation de l'invention illustré aux figures 7 à 11, l'oscillateur 101 comporte un ensemble 103 oscillateur monobloc formé d'un seul tenant d'un résonateur 105 monobloc et d'une détente 107 monobloc et, uniquement, dans des première et deuxième plaques 102, 104 solidarisées. De plus, l'oscillateur 101 comporte une roue d'échappement 109 qui est rapportée dans une ouverture 106 de la deuxième plaque 104.

Comme illustré à la figure 10, le résonateur 105 monobloc est formé dans des premier et deuxième niveaux solidaires, le premier niveau comportant l'organe d'inertie 111 muni de la levée 112 d'impulsion et le deuxième niveau comprenant le premier guidage 113 flexible et la levée 114 de dégagement. Comme visible aux figures 9 et 10, l'organe 111 d'inertie est formé par deux secteurs 108, 108' raccordés par une poutre 110, la surface périphérique d'un 108' des secteurs 108, 108' comportant la levée 112 d'impulsion.

Le premier guidage 113 flexible comporte au moins un moyen d'ancrage 116, 116' solidaire, à l'aide de moyens flexibles 115, de deux arcs 117, 118 liés par une traverse 119, lesdits moyens flexibles 115 étant agencés pour former un axe A₃ de pivotement virtuel du résonateur 105 au centre de la traverse 119.

De plus, les moyens flexibles 115 comportent au moins une base 120, 120' reliant respectivement chacun des deux arcs 117, 118 et ledit au moins un moyen d'ancrage 116, 116', par au moins une lame flexible 121, 121', 122, 122', 123, 123', 124, 124'. Les moyens d'ancrage 116, 116', solidaire de la deuxième plaque 104, sont raccordés respectivement aux lames flexibles 121, 121', 122, 122'. Enfin, comme illustré aux figures 8, 9 et 10, le premier guidage 113 flexible comporte en outre au moins une butée 126, 127, 126', 127' agencée pour entrer en contact avec ledit au moins un ancrage 116, 116' afin de limiter l'amplitude du résonateur 105.

De manière analogue au premier mode de réalisation, dans une première position extrême de l'amplitude du résonateur 105, les lames flexibles 121 - 123, les lames flexibles 122' - 124' ainsi que les ancrages 116, 116' et les butées 126', 127, entrent en contact afin d'offrir un angle maximal sécurisé au résonateur 105 sensiblement égal à 40° de l'organe d'inertie 111. En effet, dans l'autre sens de rotation, on comprend que l'autre position extrême de l'amplitude du résonateur 105, les lames flexibles 121' - 123', les lames flexibles 122 - 124, ainsi que les ancrages 116, 116' et les butées 126, 127', entrent en contact. L'amplitude maximale de l'organe d'inertie 111 selon le deuxième mode de réalisation est donc sensiblement égale à 80°.

Avantageusement selon l'invention, la détente 107 monobloc est formée, comme illustré à la figure 11, dans des premier et deuxième plans solidaires, le premier plan comportant le corps 133 dont une surface latérale comprend la levée 134 de repos et le deuxième plan comportant le deuxième guidage 135 flexible, le ressort de dégagement 137 et la butée 136.

Comme visible aux figures 9 et 11, le deuxième guidage 135 flexible comporte au moins deux moyens de fixation 138, 140 solidaires, à l'aide de moyens flexibles 139, à une embase 141, lesdits moyens flexibles 139 étant agencés pour former un axe A₄ de pivotement virtuel de la détente 107 au centre de l'embase 141. Dans le deuxième mode de réalisation, les moyens flexibles 139 comportent au moins une lame flexible 142, 144, respectivement entre les moyens de fixation 138, 140 et l'embase 141.

Comme mieux visible aux figures 9 et 11, le ressort de dégagement 137 est également solidaire de l'embase 141 et coopère avec la butée 136 selon des géométries complémentaires afin de laisser libre le corps 133 de la détente 107 selon un premier sens de rotation du résonateur 105 et de rendre solidaire en mouvement la détente 107 selon un deuxième sens de rotation du résonateur 105 par contact avec la levée 114 de dégagement du résonateur 105.

Plus précisément, selon le sens S₃ de rotation de l'organe d'inertie 111 comme visible à la figure 11, la levée 114 va buter contre l'extrémité en L du ressort 137 de dégagement sans entraîner la butée 136 et, incidemment, en laissant libre le corps 133 de la détente 107. Par contre, selon le sens S₄ de rotation de l'organe d'inertie 111, opposé au sens S₃, la levée 114 va buter contre l'extrémité en L du ressort 137 de dégagement et pousser ladite extrémité en L dans l'encoche en U de la butée 136 pour entraîner cette dernière et, incidemment, faire pivoter le corps 133 de la détente 107.

Comme visible à la figure 8, une des deux plaques 102, 104 peut comporter un palier 145 pour recevoir la roue 109 d'échappement afin que cette dernière soit idéalement référencée par rapport à l'ensemble 103 oscillateur monobloc. De plus, une des deux plaques 102, 104 comporte au moins deux moyens 146, 147 de fixation agencés pour attacher l'oscillateur 101 sur une platine. Dans l'exemple illustré aux figures 7 et 8, lesdits au moins deux moyens 146, 147 de fixation comporte chacun un trou 148, 149 formé dans un prolongement de matière de la plaque 102.

Avantageusement selon l'invention, quel que soit le mode de réalisation, l'oscillateur 1, 101 peut également comporter des moyens 151 anti-dégagements pour limiter l'amplitude des mouvements de la détente 7, 107. Selon un exemple nullement limitatif présenté au deuxième mode de réalisation des figures 6 à 11, les moyens anti-dégagements 151 peuvent par exemple comporter un bras 152 de sécurité solidaire du corps 133 de la détente 107 et agencé pour bloquer la détente 107 contre la roue d'échappement 109 lorsque le dégagement n'est pas souhaité.

Avantageusement selon l'invention, quel que soit le mode de réalisation, l'oscillateur 1, 101 peut également comporter des moyens 161 de précontrainte agencés pour mettre sous contrainte le deuxième guidage 35, 135 flexible afin de toujours conserver une force d'appui contre la butée. De plus, le deuxième guidage 35, 135 flexible comporte une raideur angulaire offrant un couple de rappel qui permet de s'affranchir du tirage de la roue 109 d'échappement.

Selon un exemple nullement limitatif présenté au deuxième mode de réalisation des figures 6 à 11, les moyens 161 de précontrainte comportent une came 163 excentrique agencée pour déplacer le corps 133 de la détente 107 afin de sélectivement modifier la contrainte sur le deuxième guidage 135 flexible.

Le fonctionnement des oscillateurs 1, 101 va maintenant être expliqué à l'aide des figures 1 à 11. L'oscillateur 1, 101 est rapporté, par exemple, à un mouvement horloger à l'aide d'un système de fixation pouvant comporter les moyens 146, 147 de fixation cités ci-dessus. L'oscillateur 1, 101 peut être avantageusement rapporté sur une platine avec, par exemple, un rouage mis sous contrainte par un barillet et engrené à la roue 109 d'échappement. On comprend alors que la roue 109 d'échappement serait pivotée entre un palier ajusté dans la platine et le palier 45, 145.

Au vu des faibles amplitudes des résonateurs 5, 105, une simple agitation de l'oscillateur 1, 101 permet son démarrage. Toutefois, suivant la configuration de la pièce d'horlogerie finale, un démarrage manuel de l'oscillateur 1, 101 pourrait rendu être nécessaire. A titre d'exemple, l'axe de la came 163 excentrique pourrait être manuellement déplacé par l'utilisateur afin que la levée 34, 134 de repos soit temporairement basculée dans le but de fournir de l'énergie du barillet via la roue 9, 109 d'échappement à l'organe 11, 111 d'inertie.

Selon un premier sens S₁, S₃ de rotation de l'organe d'inertie 11, 111 comme visible aux figures 6 et 11, la levée 14, 114 de dégagement va buter contre l'extrémité en L du ressort 37, 137 de dégagement en l'écartant progressivement de la butée 36, 136 grâce à la pente de la levée 14, 114 de dégagement dans le sens S₁, S₃. On comprend donc que, dans le sens S₁, S₃, l'alternance est muette, c'est-à-dire le résonateur 5, 105 ne reçoit aucune énergie.

De fait, dans le sens S₁, S₃, l'organe 11, 111 d'inertie laisse sensiblement immobile le corps 33, 133 de la détente 7, 107. Ainsi, le retour du ressort 37, 137 à sa position de repos par rapport à l'embase 41, 141 n'entraînera pas le dégagement de la roue 9, 109 d'échappement par la levée 34, 134 de repos grâce au deuxième guidage 35, 135 flexible de la détente 7, 107.

L'organe 11, 111 d'inertie arrive à une première position extrême de l'amplitude du résonateur 5, 105 quand le premier guidage 13, 113 flexible du résonateur 5, 105 et, éventuellement, les butées 26, 27, 126, 127', limitent son mouvement. Le premier guidage 13, 113 flexible du résonateur 5, 105 oblige alors à l'organe 11, 111 d'inertie à repartir dans le sens opposé S₂, S₄.

Dans le sens S₂, S₄ de rotation de l'organe d'inertie 11, 111, la levée 14, 114 de dégagement va buter frontalement contre l'extrémité en L du ressort 37, 137 de dégagement grâce à l'épaulement de la levée 14, 114 de dégagement dans le sens S₂, S₄. On comprend qu'au moment du passage de la levée 14, 114 de dégagement, cette dernière offre une surface de contact sensiblement parallèle par rapport à celle de l'extrémité en L du ressort 37, 137 de dégagement ce qui permet de diriger idéalement cette dernière dans l'encoche en U de la butée 36, 136 de la détente 7, 107. La butée 36, 136 étant en une seule pièce avec le corps 33, 133 de la détente 7, 107, la levée 14, 114 de dégagement va pour entraîner la détente 7, 107 en contrant le deuxième guidage 35, 135 flexible et, incidemment, faire pivoter le corps 33, 133 de la détente 7, 107.

Le pivotement du corps 33, 133 de la détente 7, 107 par rapport à l'embase 41, 141 va permettre la libération de la dent de la roue 9, 109 d'échappement par le dégagement glissant de la levée 34, 134 de repos jusqu'à permettre la rotation de la roue 9, 109 d'échappement sans recul. En effet, selon l'invention, aucun tirage de la roue 9, 109 d'échappement n'étant souhaité sur la levée 14, 114 de dégagement, cette dernière n'est pas rectiligne mais préférentiellement est courbe selon un rayon prédéterminé, typiquement centré sur l'axe A₂, A₄ virtuel de la détente 7, 107.

Selon l'invention, l'angle de dégagement, permettant la libération de la roue 9, 109 d'échappement par rapport à la levée 34, 134 de repos, est sensiblement deux fois inférieur à l'angle total du corps 33, 133 de la détente 7, 107 autorisé par le deuxième guidage 35, 135 flexible. La roue 9, 109 d'échappement libérée rattrape alors la levée 12, 112 d'impulsion de l'organe 11, 111 d'inertie pour fournir une partie de l'énergie du barillet au résonateur 5, 105 apte à maintenir l'oscillation du résonateur 5, 105. Dans le même temps, la rotation de la roue 9, 109 d'échappement va permettre le comptage du temps par le rouage fournissant l'énergie du barillet afin de présenter l'oscillation du résonateur 5, 105 sur un dispositif d'affichage.

Avantageusement selon l'invention, le deuxième guidage 35, 135 flexible est agencé pour ne libérer qu'une dent à la fois de la roue 9, 109 d'échappement par la levée 14, 114 de dégagement. Habituellement, ce réglage est rendu difficile par les dispersions de fabrication et de montage. Avantageusement selon l'invention, la fabrication et les positionnements étant très précis, seule la géométrie de la roue 9, 109 d'échappement et, éventuellement, le réglage des moyens de précontrainte 161 suffisent à régler le dégagement.

L'organe 11, 111 d'inertie arrive à une deuxième position extrême de l'amplitude du résonateur 5, 105 quand le premier guidage 13, 113 flexible du résonateur 5, 105 et, éventuellement, les butées 26, 27, 126', 127, limitent son mouvement. Le premier guidage 13, 113 flexible du résonateur 5, 105 oblige alors l'organe 11, 111 d'inertie à repartir dans le sens opposé S₁, S₃. Le résonateur 5, 105 vient alors d'effectuer une oscillation complète et répète le mouvement expliqué ci-dessus.

Avantageusement selon l'invention, on comprend donc que l'oscillateur 1, 101 comporte très peu de pièces à monter car elles sont majoritairement monoblocs. On comprend ainsi selon l'invention que seuls deux (ensemble 3, 103 oscillateur monobloc et roue 9, 109 d'échappement) ou trois (résonateur 5, 105 monobloc, détente 7, 107 monobloc et roue 9, 109 d'échappement) pièces sont à monter dans le mouvement horloger. Incidemment, la limitation à deux ou trois pièces permet en outre aux éléments de ces pièces d'être intrinsèquement parfaitement référencés les uns par rapport aux autres.

De plus, l'oscillateur 1, 101 est très compact grâce à l'utilisation de guidages flexibles qui diminue l'épaisseur nécessaire en s'exonérant de l'utilisation de paliers et de pivots. Les guidages flexibles sont également avantageusement utilisés pour éliminer par construction le principal inconvénient des systèmes à détente connus c'est-à-dire le galop. Par conséquent, l'oscillateur 1, 101 selon l'invention est suffisant compact et fiable pour envisager son application à une montre-bracelet.

Bien entendu, la présente invention ne se limite pas à l'exemple illustré mais est susceptible de diverses variantes et modifications qui apparaîtront à l'homme de l'art. En particulier, suivant l'application souhaitée, le résonateur 5, 105 et/ou la détente 7, 107 peuvent être modifiés notamment quant à leur géométrie (organe d'inertie, détente) ou leurs guidages flexibles.

De plus, les moyens 151 anti-dégagements ne sauraient se limiter à un bras 152 de sécurité mais pourraient, à titre d'exemple, comporter des moyens contre-inertiels agencés pour bloquer la détente 7, 107 lorsque le dégagement n'est pas souhaité.

Il est également possible d'offrir des moyens amortisseurs entre l'oscillateur 1, 101 et son système de fixation afin de ne pas transmettre l'intégralité des chocs soumis à la pièce d'horlogerie. Il est également immédiat que les deux modes de réalisation sont combinables entre eux. Ainsi, il peut être imaginé que le résonateur 5 du premier mode de réalisation coopère avec la détente 107 du deuxième mode de réalisation ou que les moyens 161 de précontrainte du deuxième mode de réalisation soient intégrés au premier mode de réalisation sans sortir du cadre de l'invention.

Enfin, dans le but de raccourcir le temps de rattrapage de la roue 9, 109 d'échappement sur la levée 12, 112 d'impulsion de l'organe 11, 111 d'inertie, la roue 9, 109 d'échappement peut comporter une élasticité entre sa denture et son pignon lié au rouage du mouvement. Une telle roue d'échappement pourrait, à titre d'exemple nullement limitatif, être un des modes de réalisation de mobiles de transmission d'énergie décrit dans le document EP 2 455 821.

## Revendications

1. Oscillateur (1, 101) comportant un résonateur (5, 105) du type inertie - élasticité coopérant avec un échappement à détente comprenant une détente (7, 107) coopérant avec une roue (9, 109) d'échappement, dans lequel le résonateur (5, 105) est monobloc et comporte un organe (11, 111) d'inertie et un premier guidage (13, 113) flexible formant l'élasticité et un axe (A₁, A₃) de pivotement virtuel dudit résonateur, dans lequel la détente (7, 107) est monobloc et comprend un corps (33, 133) formant une levée (34, 134) de repos coopérant avec la roue (9, 109) d'échappement, un deuxième guidage (35, 135) flexible formant un axe (A₂, A₄) de pivotement virtuel de ladite détente et un ressort (37, 137) de dégagement coopérant avec une butée (36, 136) formée à une extrémité du corps (33, 133) de la détente (7, 107) et dans lequel l'organe (11, 111) d'inertie forme une levée (12, 112) d'impulsion coopérant avec la roue (9, 109) d'échappement et une levée (14, 114) de dégagement coopérant avec le ressort (37, 137) de dégagement.

2. Oscillateur (1, 101) selon la revendication précédente, **caractérisé en ce que** le résonateur (5, 105) monobloc est formé dans des premier et deuxième niveaux solidaires, le premier niveau comportant l'organe (11, 111) d'inertie muni de la levée (12, 112) d'impulsion et le deuxième niveau comprenant le premier guidage (13, 113) flexible et la levée (14, 114) de dégagement.

3. Oscillateur (1, 101) selon la revendication 1 ou 2, **caractérisé en ce que** l'organe (11, 111) d'inertie est formé par un anneau, la surface périphérique dudit anneau comportant la levée (12, 112) d'impulsion.

4. Oscillateur (1, 101) selon la revendication précédente, **caractérisé en ce que** le premier guidage (13, 113) flexible comporte au moins un moyen (16, 116, 116') d'ancrage solidaire, à l'aide de moyens (15, 115) flexibles, de deux arcs (17, 18, 117, 118) liés par une traverse (19, 119), lesdits moyens flexibles étant agencés pour former ledit axe de pivotement virtuel du résonateur (5, 105) au centre de la traverse (19, 119).

5. Oscillateur (1, 101) selon la revendication précédente, **caractérisé en ce que** les moyens (15, 115) flexibles du premier guidage (13, 113) flexible comportent au moins une base (20, 20', 120, 120') reliant respectivement chacun des deux arcs (17, 18, 117, 118) et ledit au moins un moyen d'ancrage, par au moins une lame (21, 21', 22, 22', 23, 23', 24, 24', 121, 121', 122, 122', 123, 123', 124, 124') flexible.

6. Oscillateur (1, 101) selon la revendication 1 ou 2, **caractérisé en ce que** l'organe (11, 111) d'inertie est formé par deux secteurs (108, 108') raccordés par une poutre (110), la surface périphérique d'un des secteurs (108, 108') comportant la levée (12, 112) d'impulsion.

7. Oscillateur (1, 101) selon la revendication précédente, **caractérisé en ce que** le premier guidage (13, 113) flexible comporte au moins un moyen (16, 116, 116') d'ancrage solidaire, à l'aide de moyens (15, 115) flexibles, de deux arcs (17, 18, 117, 118) liés par une traverse (19, 119), lesdits moyens flexibles étant agencés pour former ledit axe de pivotement virtuel du résonateur (5, 105) au centre de la traverse (19, 119).

8. Oscillateur (1, 101) selon la revendication précédente, **caractérisé en ce que** les moyens (15, 115) flexibles du premier guidage (13, 113) flexible comportent au moins une base (20, 20', 120, 120') reliant respectivement chacun des deux arcs (17, 18, 117, 118) et ledit au moins un moyen d'ancrage, par au moins une lame (21, 21', 22, 22', 23, 23', 24, 24', 121, 121', 122, 122', 123, 123', 124, 124') flexible.

9. Oscillateur (1, 101) selon la revendication 4, 5, 7 ou 8, **caractérisé en ce que** le premier guidage (13, 113) flexible comporte en outre au moins une butée (26, 27, 126, 126', 127, 127') agencée pour entrer en contact avec ledit au moins un ancrage afin de limiter l'amplitude du résonateur (5, 105).

10. Oscillateur (1, 101) selon l'une des revendications précédentes, **caractérisé en ce que** la détente (7, 107) monobloc est formée dans des premier et deuxième plans solidaires, le premier plan comportant le corps (33, 133) dont une surface latérale comprend la levée (34, 134) de repos et le deuxième plan comportant le deuxième guidage (35, 135) flexible, le ressort (37, 137) de dégagement et la butée (36, 136).

11. Oscillateur (1, 101) selon la revendication précédente, **caractérisé en ce que** le deuxième guidage (35, 135) flexible comporte au moins deux moyens (38, 40, 138, 140) de fixation solidaires, à l'aide de moyens (39, 139) flexibles, à une embase (41, 141), lesdits moyens flexibles étant agencés pour former ledit axe de pivotement virtuel de ladite détente au centre de l'embase (41, 141).

12. Oscillateur (1, 101) selon la revendication précédente, **caractérisé en ce que** les moyens (39, 139) flexibles du deuxième guidage (35, 135) flexible comportent au moins une lame (42, 44, 142, 144) flexible.

13. Oscillateur (1, 101) selon la revendication 11 ou 12, **caractérisé en ce que** le ressort (37, 137) de dégagement est solidaire de l'embase (41, 141) et coopère avec la butée (36, 136) afin de laisser libre le corps (33, 133) de la détente (7, 107) selon un premier sens (S₁, S₃) de rotation du résonateur (5, 105) et de rendre solidaire en mouvement la détente (7, 107) selon un deuxième sens (S₂, S₄) de rotation du résonateur (5, 105) par contact avec la levée (14, 114) de dégagement du résonateur (5, 105).

14. Oscillateur (1, 101) selon l'une des revendications précédentes, **caractérisé en ce que** le résonateur (5, 105) monobloc et la détente (7, 107) monobloc sont formés dans deux plaques uniques (2, 4, 102, 104) solidarisées afin de former un ensemble (3, 103) oscillateur monobloc dont le résonateur (5, 105) et la détente (7, 107) sont idéalement référencés l'un par rapport à l'autre.

15. Oscillateur (1, 101) selon la revendication précédente, **caractérisé en ce qu'**une des deux plaques (2, 4, 102, 104) comporte un palier (45, 145) pour recevoir la roue (9, 109) d'échappement afin que cette dernière soit idéalement référencée par rapport à l'ensemble (3, 103) oscillateur monobloc.

16. Oscillateur (1, 101) selon la revendication 14 ou 15, **caractérisé en ce qu'**une des deux plaques (2, 4, 102, 104) comporte au moins deux moyens (146, 147) de fixation agencés pour attacher l'oscillateur (1, 101) sur une platine.

17. Oscillateur (1, 101) selon l'une des revendications précédentes, **caractérisé en ce qu'**il comporte en outre des moyens (151) anti-dégagements agencés pour limiter l'amplitude des mouvements de la détente (7, 107).

18. Oscillateur (1, 101) selon l'une des revendications précédentes, **caractérisé en ce qu'**il comporte en outre des moyens (161) de précontrainte agencés pour mettre sous contrainte le deuxième guidage (35, 135) flexible.

## Patentansprüche

1. Oszillator (1, 101), umfassend einen Resonator (5, 105) vom trägheitselastischen Typ, der mit einer Chronometerhemmung zusammenwirkt, die ein mit einem Hemmungsrad (9, 109) zusammenwirkendes Gesperr (7, 107) aufweist, wobei der Resonator (5, 105) einteilig ausgebildet ist und ein Trägheitsorgan (11, 111) und eine erste flexible Führung (13, 113) umfasst, die die Elastizität und eine virtuelle Schwenkachse (A₁, A₃) des Resonators bildet, wobei das Gesperr (7, 107) einteilig ausgebildet ist und ein Glied (33, 133), das einen mit dem Hemmungsrad (9, 109) zusammenwirkenden Rastheber (34, 134) bildet, eine zweite flexible Führung (35, 135), die eine virtuelle Schwenkachse (A₂, A₄) des Gesperrs bildet, und eine Auslösefeder (37, 137), die mit einem an einem Ende des Gliedes (33, 133) des Gesperrs (7, 107) ausgebildeten Anschlag (36, 136) zusammenwirkt, umfasst, und wobei das Trägheitsorgan (11, 111) einen Impulsheber (12, 112), der mit dem Hemmungsrad (9, 109) zusammenwirkt, und einen Auslöseheber (14, 114), der mit der Auslösefeder (37, 137) zusammenwirkt, bildet.

2. Oszillator (1, 101) nach dem vorhergehenden Anspruch, **dadurch gekennzeichnet, dass** der einteilige Resonator (5, 105) in einer ersten und einer zweiten integralen Ebene ausgebildet ist, wobei die erste Ebene das Trägheitsorgan (11, 111), das mit dem Impulsheber (12, 112) versehen ist, umfasst und die zweite Ebene die erste flexible Führung (13, 113) und den Auslöseheber (14, 114) umfasst.

3. Oszillator (1, 101) nach Anspruch 1 oder 2, **dadurch gekennzeichnet, dass** das Trägheitsorgan (11, 111) aus einem Ring gebildet ist, wobei die Umfangsoberfläche des Rings den Impulsheber (12, 112) umfasst.

4. Oszillator (1, 101) nach dem vorhergehenden Anspruch, **dadurch gekennzeichnet, dass** die erste flexible Führung (13, 113) mindestens ein Verankerungsmittel (16, 116, 116') umfasst, das mit Hilfe flexibler Mittel (15, 115) mit zwei Bögen (17, 18, 117, 118) fest verbunden ist, die durch einen Querträger (19, 119) verbunden sind, wobei die flexiblen Mittel so angeordnet sind, dass sie die virtuelle Schwenkachse des Resonators (5, 105) im Zentrum des Querträgers (19, 119) bilden.

5. Oszillator (1, 101) nach dem vorhergehenden Anspruch, **dadurch gekennzeichnet, dass** die flexiblen Mittel (15, 115) der ersten flexiblen Führung (13, 113) mindestens eine Basis (20, 20', 120, 120') umfassen, die jeweils einen der beiden Bögen (17, 18, 117, 118) mit dem mindestens einen Verankerungsmittel durch mindestens ein flexibles Blatt (21, 21', 22, 22', 23, 23', 24, 24', 121, 121', 122, 122', 123, 123', 124, 124') verbindet.

6. Oszillator (1, 101) nach Anspruch 1 oder 2, **dadurch gekennzeichnet, dass** das Trägheitsorgan (11, 111) durch zwei Sektoren (108, 108') gebildet ist, die durch einen Träger (110) verbunden sind, wobei die Umfangsoberfläche eines der Sektoren (108, 108') den Impulsheber (12, 112) umfasst.

7. Oszillator (1, 101) nach dem vorhergehenden Anspruch, **dadurch gekennzeichnet, dass** die erste flexible Führung (13, 113) mindestens ein Verankerungsmittel (16, 116, 116') aufweist, das mit Hilfe flexibler Mittel (15, 115) mit zwei Bögen (17, 18, 117, 118) fest verbunden ist, die durch einen Querträger (19, 119) verbunden sind, wobei die flexiblen Mittel so angeordnet sind, dass sie die virtuelle Schwenkachse des Resonators (5, 105) im Zentrum des Querträgers (19, 119) bilden.

8. Oszillator (1, 101) nach dem vorhergehenden Anspruch, **dadurch gekennzeichnet, dass** die flexiblen Mittel (15, 115) der flexiblen Führung (13, 113) mindestens eine Basis (20, 20', 120, 120') umfassen, die jeweils einen der beiden Bögen (17, 18, 117, 118) mit dem mindestens einen Verankerungsmittel durch mindestens ein flexibles Blatt (21, 21', 22, 22', 23, 23', 24, 24', 121, 121', 122, 122', 123, 123', 124, 124') verbindet.

9. Oszillator (1, 101) nach Anspruch 4, 5, 7 oder 8, **dadurch gekennzeichnet, dass** die erste flexible Führung (13, 113) ferner mindestens einen Anschlag (26, 27, 126, 126', 127, 127') aufweist, der so angeordnet ist, dass er mit der mindestens einen Verankerung in Kontakt gelangt, um die Amplitude des Resonators (5, 105) zu begrenzen.

10. Oszillator (1, 101) nach einem der vorhergehenden Ansprüche, **dadurch gekennzeichnet, dass** das einteilige Gesperr (7, 107) in einer ersten und einer zweiten integralen Ebene ausgebildet ist, wobei die erste Ebene das Glied (33, 133) umfasst, dessen seitliche Oberfläche den Rastheber (34, 134) aufweist, und die zweite Ebene die zweite flexible Führung (35, 135), die Auslösefeder (37, 137) und den Anschlag (36, 136) umfasst.

11. Oszillator (1, 101) nach dem vorhergehenden Anspruch, **dadurch gekennzeichnet, dass** die zweite flexible Führung (35, 135) mindestens zwei Befestigungsmittel (38, 40, 138, 140) aufweist, die mit Hilfe flexibler Mittel (39, 139) mit einer Fußfläche (41, 141) fest verbunden sind, wobei die flexiblen Mittel so angeordnet sind, dass sie die virtuelle Schwenkachse des Gesperrs im Zentrum der Fußfläche (41, 141) bilden.

12. Oszillator (1, 101) nach dem vorhergehenden Anspruch, **dadurch gekennzeichnet, dass** die flexiblen Mittel (39, 139) der zweiten flexiblen Führung (35, 135) mindestens ein flexibles Blatt (42, 44, 142, 144) umfassen.

13. Oszillator (1, 101) nach Anspruch 11 oder 12, **dadurch gekennzeichnet, dass** die Auslösefeder (37, 137) mit der Fußfläche (41, 141) fest verbunden ist und mit dem Anschlag (36, 136) zusammenwirkt, um den Körper (33, 133) des Gesperrs (7, 107) in einem ersten Drehsinn (S₁, S₃) des Resonators (5, 105) freizugeben und die Bewegung des Gesperrs (7, 107) in einem zweiten Drehsinn (S₂, S₄) des Resonators (5, 105) durch Kontakt mit dem Auslöseheber (14, 114) des Resonators (5, 105) zu hemmen.

14. Oszillator (1, 101) nach einem der vorhergehenden Ansprüche, **dadurch gekennzeichnet, dass** der einteilige Resonator (5, 105) und das einteilige Gesperr (7, 107) in zwei fest miteinander verbundenen, einzelnen Platten (2, 4, 102, 104) ausgebildet sind, um eine einteilige Oszillatoranordnung (3, 103) zu bilden, bei der der Resonator (5, 105) und das Gesperr (7, 107) in einem idealen Verhältnis zueinander stehen.

15. Oszillator (1, 101) nach dem vorhergehenden Anspruch, **dadurch gekennzeichnet, dass** eine der beiden Platten (2, 4, 102, 104) ein Lager (45, 145) zur Aufnahme des Hemmungsrades (9, 109) aufweist, damit dieses Letztere mit der einteiligen Oszillatoranordnung (3, 103) in einem idealen Verhältnis steht.

16. Oszillator (1, 101) nach Anspruch 14 oder 15, **dadurch gekennzeichnet, dass** eine der beiden Platten (2, 4, 102, 104) mindestens zwei Befestigungsmittel (146, 147) umfasst, die dazu vorgesehen sind, den Oszillator (1, 101) an einer Platine zu befestigen.

17. Oszillator (1, 101) nach einem der vorhergehenden Ansprüche, **dadurch gekennzeichnet, dass** er ferner Löseverhinderungsmittel (151) umfasst, die dazu vorgesehen sind, die Amplitude der Bewegungen des Gesperrs (7, 107) zu begrenzen.

18. Oszillator (1, 101) nach einem der vorhergehenden Ansprüche, **dadurch gekennzeichnet, dass** er ferner Vorspannmittel (161) umfasst, die so angeordnet sind, dass sie die zweite flexible Führung (35, 135) spannen.

## Claims

1. Oscillator (1, 101) comprising a resonator (5, 105) of the inertia - elasticity type cooperating with a detent escapement comprising a detent (7, 107) cooperating with an escape wheel (9, 109), in which the resonator (5, 105) is in one-piece and comprises an inertia member (11, 111) and a first flexible structure (13, 113) providing the elasticity and forming a virtual pivot axis (A₁, A₃) of the resonator, in which the detent (7, 107) is in one-piece and comprises a body (33, 133) forming a locking-stone (34, 134) cooperating with the escape wheel (9, 109), a second flexible structure (35, 135) forming a virtual pivot axis (A₂, A₄) of the detent and an unlocking spring (37, 137) cooperating with a stop member (36, 136) formed at one end of the body (33, 133) of the detent (7, 107) and in which the inertia member (11, 111) forms an impulse-pallet (12, 112) cooperating with the escape wheel (9, 109) and a discharging-pallet (14, 114) cooperating with the unlocking spring (37, 137).

2. Oscillator (1, 101) according to claim 1, **characterized in that** the resonator (5, 105) is formed in first and second integral levels, the first level comprising the inertia member (11, 111) provided with the impulse-pallet (12, 112) and the second level comprising the first flexible structure (13, 113) and the discharging-pallet (14, 114).

3. Oscillator (1, 101) according to claim 1 or 2, **characterized in that** the inertia member (11, 111) is formed by a ring, the peripheral surface of the ring comprising the impulse-pallet (12, 112).

4. Oscillator (1, 101) according to the preceding claim, **characterized in that** the first flexible structure (13, 113) includes at least one anchoring means (16, 116, 116') integral, via flexible means (15, 115), with two arcs (17, 18, 117, 118) connected by a crosspiece (19, 119), the flexible means being arranged to form the virtual pivot axis of the resonator (5, 105) at the centre of the crosspiece (19, 119).

5. Oscillator (1, 101) according to the preceding claim , **characterized in that** the flexible means (15, 115) of the first flexible structure (13, 113) comprise at least one base (20, 20', 120, 120') respectively connecting each of the two arcs (17, 18, 117, 118) and the at least one anchoring means, via at least one flexible strip (21, 21', 22, 22', 23, 23', 24, 24', 121, 121', 122, 122', 123, 123', 124, 124').

6. Oscillator (1, 101) according to claim 1 or 2, **characterized in that** the inertia member (11, 111) is formed by two sectors (108, 108') connected by a bar (110), the peripheral surface of one of the sectors (108, 108') comprising the impulse-pallet (12, 112).

7. Oscillator (1, 101) according to the preceding claim , **characterized in that** the first flexible structure (13, 113) includes at least one anchoring means (16, 116, 116') integral, via flexible means (15, 115), with two arcs (17, 18, 117, 118) connected by a crosspiece (19, 119), the flexible means being arranged to form the virtual pivot axis of the resonator (5, 105) at the centre of the crosspiece (19, 119).

8. Oscillator (1, 101) according to the preceding claim , **characterized in that** the flexible means (15, 115) of the first flexible structure (13, 113) comprise at least one base (20, 20', 120, 120') respectively connecting each of the two arcs (17, 18, 117, 118) and the at least one anchoring means, via at least one flexible strip (21, 21', 22, 22', 23, 23', 24, 24', 121, 121', 122, 122', 123, 123', 124, 124').

9. Oscillator (1, 101) according to claim 4, 5, 7 or 8, **characterized in that** the first flexible structure (13, 113) further comprises at least one stop member (26, 27, 126, 126', 127, 127') arranged to enter into contact with the at least one anchoring means in order to limit the amplitude of the resonator (5, 105).

10. Oscillator (1, 101) according to any of the preceding claims, **characterized in that** the one-piece detent (7, 107) is formed in first and second integral planes, the first plane comprising the body (33, 133) having a lateral surface that includes the locking-stone (34, 134) and the second plane including the second flexible structure (35, 135), the unlocking spring (37, 137) and the stop member (36, 136).

11. Oscillator (1, 101) according to the preceding claim, **characterized in that** the second flexible structure (35, 135) comprises at least two securing means (38, 40, 138, 140) integral, via flexible means (39, 139), with a base element (41, 141), the flexible means being arranged to form the virtual pivot axis of the detent at the centre of the base element (41, 141).

12. Oscillator (1, 101) according to claim 11, **characterized in that** the flexible means (39, 139) of the second flexible structure (35, 135) include at least one flexible strip (42, 44, 142, 144).

13. Oscillator (1, 101) according to claim 11 or 12, **characterized in that** the unlocking spring (37, 137) is integral with the base element (41, 141) and cooperates with the stop member (36, 136) to leave the body (33, 133) of the detent (7, 107) unrestricted in a first direction (S₁, S₃) of rotation of the resonator (5, 105) and to make the detent (7, 107) move integrally in a second direction (S₂, S₄) of rotation of the resonator (5, 105) through contact with the discharging-pallet (14, 114) of the resonator (5, 105).

14. Oscillator (1, 101) according to any of the preceding claims, **characterized in that** the one-piece resonator (5, 105) and the one-piece detent (7, 107) are formed as two single plates (2, 4, 102, 104) joined to form a one-piece oscillator assembly (3, 103) in which the resonator (5, 105) and the detent (7, 107) are ideally referenced in relation to each other.

15. Oscillator (1, 101) according to the preceding claim, **characterized in that** one of the two plates (2, 4, 102, 104) comprises a bearing (45, 145) for receiving the escape wheel (9, 109) so that the latter is ideally referenced in relation to the one-piece oscillator assembly (3, 103).

16. Oscillator (1, 101) according to claim 14 or 15, **characterized in that** one of the two plates (2, 4, 102, 104) comprises at least two securing means (146, 147) arranged to attach the oscillator (1, 101) on a main plate.

17. Oscillator (1, 101) according to any of the preceding claims, **characterized in that** the oscillator also includes anti-unlocking means (151) arranged to limit the motions of the detent (7, 107).

18. Oscillator (1, 101) according to any of the preceding claims, **characterized in that** the oscillator also includes prestress means (161) arranged to place the second flexible structure (35, 135) under stress.
